# FASCICULE DE BREVET EUROPEEN

(11) **EP 0 003 697 B1**
(45) Date de publication et mention de la délivrance du brevet: **18.04.1984**
(21) Numéro de dépôt: 79400063.8
(22) Date de dépôt: 31.01.1979
(51) Int. Cl.: D04B 15/88, B65H 45/06

(54) **Procédé et dispositif de guidage d'un tube à paroi souple entre une première zone où il présente une section de forme circulaire et une seconde zone où il est aplati**
Verfahren und Vorrichtung zum Führen eines Rohres mit geschmeidigen Wänden zwischen einer ersten Zone, wo es einen kreisförmigen Querschnitt aufweist und einer zweiten Zone, wo der Rohrquerschnitt platt ist
Method and apparatus for guiding a flexible walled tube between a first zone wherein it presents a circular section and a second zone wherein it is flattened

(30) Priorité: 02.02.1978 FR 7802944; 19.09.1978 FR 7826847
(43) Date de publication de la demande: 22.08.1979
(73) Titulaire: Centre Technique Industriel dit INSTITUT TEXTILE DE FRANCE, 92100 Boulogne S/Seine (FR); ANVAR Agence Nationale de Valorisation de la Recherche, F-75436 Paris Cédex 09 (FR)
(72) Inventeur: Ducol, Jean-Paul, F-69121 Les Sauvages (FR); Mesny, Jacques, F-10000 Troyes (FR); Warret, Julien, F-10120 Saint André les Vergers (FR)
(74) Mandataire: Boukhors, Alain

## Description

La présente invention concerne un procédé et un dispositif de guidage d'un tube à paroi souple entre une première zone où il présente une section de forme circulaire et une seconde zone où il est aplati.

L'invention concerne plus particulièrement un procédé de guidage d'un tube à paroi souple et à axe rectiligne défilant, entre un premier plan qui est, dans le sens de défilement du tube, le dernier plan transversal où la section droite du tube est encore dirculaire, et un deuxième plan transversal parallèle au premier, où la section du tube est aplatie et rectiligne, du type selon lequel on guide un tronçon de tube (10a, 101 b) délimité, d'une part, par le deuxième plan et, d'autre part, par un troisième plan (16) parallèle aux deux autres, situé sur le parcours du tube entre ceux-ci, pour que ce tronçon (10a, 101 b) présente la forme d'une surface formée par les faces latérales d'un solide (A à F) déterminé par une arête rectiligne, dite de sommet (EF), coïncidant sensiblement avec la section rectiligne aplatie du tube au niveau du deuxième plan et par une face de base (ABCD) située dans le troisième plan, et centrée sur l'axe du tube, les faces latérales du solide reliant l'arête de sommet au périmètre de la face de base.

L'invention a notamment pour but de proposer un procédé permettant d'effectuer le passage entre une forme de section circulaire du tube et une forme aplatie du tube, ou vice versa, en évitant à la fois la formation de plis de la paroi du tube et l'apparition de déformations non uniformes de dilatation dans le sens des génératrices du tube.

On connaît par le brevet britannique n° 683.075 un dispositif de guidage d'un tube souple entre un plan où le tube est de section circulaire et un plan où il est de section aplatie, ce dispositif visant, entre autres, à éviter la formation de plis lors du guidage. Mais, du fait que la longueur du trajet des génératrices du tube n'est pas constante sur tout le pourtour du tube, des distorsions du tricot ne peuvent êtrer évitées.

Par ailleurs, il a également été proposé d'autres procédés et dispositifs de guidage de tricot (brevets français n° 1.298.889, allemand n° 2.130.660) mais ceuxlà, qui visent à élargir le tricot, ne font évidemment état d'aucune précaution pour éviter toute déformation du tricot.

On connaît par le brevet britannique 330.446 un dispositif de guidage appliquant le procédé de guidage mentionné en tête de cette description, se donnant comme but que la tension soit approximativement la même tout autour du périmètre des sections du tube tricoté. Cependant, selon ce brevet, le tricot n'est guidé, entre les aiguilles et l'entrée du dispositif d'appel, que par deux rouleaux extérieurs parallèles; ceux-ci astreignent le tricot à épouser une surface mal déterminée dans ses zones non guidées et pour laquelle des expériences menées par les demandeurs montrent que les chemins des colonnes de mailles ne sont pas véritablement tous d'égale longueur, et qu'il en résulte une absence de rectitude des rangées de mailles, et donc que le but recherché n'est pas atteint.

Le problème selon l'invention consiste à guider le tube sur une certaine zone s'étendant à partir du deuxième plan, en direction du premier plan, pour que, dans cette zone, d'une part, la longueur du trajet des génératrices du tube soit constante sur tout le pourtout du tube et, d'autre part, le périmètre de la section du tube soit constant sur toute la longueur axiale du tube.

Ce but est atteint conformément à l'invention, dans le cadre du procédé précité, du fait que le périmètre de la face de base est choisi de longueur p sensiblement égale au double de la longueur de l'arête de sommet et que les faces latérales du solide mentionné sont conformées de manière à ce qu'elles forment ensemble une surface développable sensiblement suivant un rectangle dont deux côtés opposés coïncident avec des génératrices du tube, quand celui-ci est développé à plat moyennant quoi, sur toute la longueur axiale dudit tronçon, la section droite du tube conserve un périmètre constant et, surtout le pourtour du tube, les trajets des génératrices de ce tube, entre lesdits deuxième et troisième plans sont égaux.

Avantageusement, on guide le tube en agissant principalement sur la face interne dudit tronçon de tube.

Avantageusement, la face de base est un rectangle dont deux côtés opposés sont parallèles à l'arête de sommet.

Avantageusement, le solide est un polyèdre.

Avantageusement, la face de base du solide est un carré dont deux côtés opposés sont parallèles à l'arête de sommet.

Avantageusement, le périmètre p de la face de base est sensiblement égal au périmètre de la section circulaire du tube dans le premier plan transversal.

Ce procédé est avantageusement mis en oeuvre dans une installation comprenant des moyens pour faire défiler un tube avec son axe rectiligne, entre un premier plan qui est dans le sens de défilement du tube le dernièr plan transversal fixe où la section de ce tube est encore circulaire et un deuxième plan transversal fixe parallèle au premier où la section du tube est aplatie et rectiligne, à l'aide d'un dispositif comprenant un organe de guidage rigide placé, à poste fixe, à l'intérieur du tube, entre les plans transversaux, cet organe ayant, conformément à l'invention, la forme générale du solide défini ci-dessus, et présentant à cet effet au moins six éléments dont quatre, dits premiers éléments, matérialisent les quatre sommets de la face de base dudit solide et dont les deux autres éléments, dits deuxièmes éléments, matérialisent les deux extrémités de l'arête de sommet, chaque premier élément de l'organe de guidage étant relié rigidement par un élément de structure propre non convexe, au deuxième élément le plus proche, cet élément de structure matérialisant une arête dudit solide.

Avantageusement, le dispositif comporte des moyens de réglage pour régler la longueur des côtés de la face de base et celle de l'arête de sommet.

Avantageusement, ces moyens de réglage sont des moyens pour régler simultanément la position de chaque premier élément de l'organe de guidage de manière à régler la longueur des côtés de la face de base sans déplacer le centre de cette face, et/ou pour régler la position de chaque deuxième élément de manière à régler la longueur «a» de l'arête de sommet sans déplacer le milieu de cette arête.

Avantageusement, les premiers éléments délimitant chaque côté parallèle à l'arête de sommet de la face de base sont reliés deux à deux par un élément de structure propre, par exemple une tige rectiligne rigide matérialisant un côté parallèle à l'arête de sommet de la face de base.

Avantageusement, le dispositif comprend en outre, deux éléments rigides sensiblement rectilignes, dits de guidage extérieur, placés à l'extérieur du tube et matérialisant les deux côtés orthogonaux à l'arête de sommet, de la face de base.

Avantageusement, les éléments de guidage extérieur sont constitués chacun, par un rouleau monté fou sur un axe.

Avantageusement, les axes de ces rouleaux sont reliés entre eux, à chaque extrémité, par un élément de structure respectif.

Avantageusement, les éléments de structure mentionnés ci-dessus, sont chacun constitués sous la forme d'une tige rectiligne télescopique.

Un des domaines d'application de l'invention est celui de la mise à plat pour enroulage, du tube de tricot produit par un métier à tricoter circulaire.

Dans les métiers circulaires, on exerce sur le tricot sortant des aiguilles sous forme tubulaire, une traction au moyen de rouleaux d'appel entraînés en rotation. Le tricot sortant à plat des rouleaux d'appel est généralement enroulé sur un support récepteur.

Une des difficultés principales rencontrées réside dans le passage de la forme tubulaire à la forme aplatie. Pour faciliter ce passage et permettre l'enroulement du tricot à plat sans faux plis, on a déjà proposé un dispositif compensateur élargisseur de tricot sur le trajet de celui-ci, entre la sortie du métier et les rouleaux d'appel. La figure I illustre très schématiquement un tel dispositif connu. Des arceaux 2 facilitent la mise à plat du tricot 1 sans faux plis pour son enroulement sur le support 3. Des éléments d'écartement 4, faisant la fonction d'élargisseur, permettent de présenter le tricot à plat et à la largeur voulue entre les rouleaux d'appel 5.

Ces dispositifs connus produisent sur le tricot des défauts souvent graves. Certains défauts sont des déformations du tricot en largeur, lesquelles dépendent du réglage de l'élargisseur, de sa forme et de la force de traction du tricot, et des déformations en hauteur qui sont fonction de la force de traction et dont l'hétérogénéité, grave inconvénient, dépend de la forme du compensateur-élargisseur.

D'autres défauts consistent en des distorsions des rangées de mailles. Ces défauts, illustrés schématiquement par la figure 2 dans le cas d'un tricot à rayures, pour être clairement apparents, sont le défaut de cintrage des rangées de mailles, en C, et le défaut de bec, observé en B, sur les plis latéraux du tricot.

Tous ces défauts ont un caractère plus ou moins permanent, ce qui nuit à la qualité des tricots et pose de sérieux problèmes aux stades de l'ennoblissement, de la coupe et de la confection. Surgissent notamment des problèmes de reproductibilité des traitements en teinture et ennoblissement, et des pertes de matière à la coupe dues aux variations dimensionnelles en longueur et en largeur. Les défauts susnommés peuvent être rédhibitoires dans le cas de tricots à rayures, Jacquards, ou autres tricots à motifs, du fait des problèmes posés pour la superposition et le raccordement des rangées et des figures. On peut même être amené à faire de la coupe à l'unité et non en matelas, d'où une productivité très basse.

On doit encore noter que l'hétérogénéité et l'intensité des tensions de tirage du tricot existant avec les dispositifs compensateur-élargisseur connus peuvent avoir des conséquences fâcheuses sur les organes même de tricotage, notamment sur la durée de vie des aiguilles, fontures et cames.

La présente invention a aussi pour objectif de proposer un procédé et des dispositifs permettant d'éviter l'apparition des défauts précédemment mentionnés, d'éliminer les problèmes posés par l'existence de ces défauts sur le tricot et plus précisément des défauts de distorsion des rangées de mailles, et de rendre les plus homogènes possibles les tensions de tirage - ou d'appel - tout autour du tube de tricot et de pouvoir choisir ces tensions dans une large plage, notamment du côté des faibles valeurs. La présente invention a également pour objectif de proposer un procédé et des dispositifs grâce auxquels il est possible de supprimer les défauts de déformation en largeur, de réduire au minimum les déformations en hauteur et de travailler dans une plage de tensions de tirage large incluant notamment les faibles tensions.

A ces effets, l'application du procédé ou du dispositif selon l'invention, au guidage d'un tube de tricot, dans un métier à tricoter circulaire comprenant une fonture circulaire et un dispositif d'évacuation comprenant une paire de rouleaux d'appel, dispositif situé en aval de ladite fonture sur le parcours dudit tube de tricot et définissant une ligne d'entrée du tube de tricot aplati, ligne qui est coplanaire et perpendiculaire à l'axe de la fonture, est caractérisée en ce que l'on fait coïncider l'arête du sommet sensiblement avec la ligne d'entrée du dispositif d'évacuation tandis que la face de base est centrée sur l'axe de la fonture et située entre celle-ci et le dispositif d'évacuation.

D'autres caractéristiques et avantages de l'invention ressortiront à la lecture de la description faite ci-après, à titre indicatif mais non limitatif, en référence aux dessins joints sur lesquels:
les figures 1 et 2, déjà décrites, sont des vues se rapportant à l'état de la technique et illustrant schématiquement un dispositif compensateur-élargisseur connu pour un tube de tricot produit par un métier circulaire, et les défauts de distorsion apparaissant sur le tricot mis à plat;
les figures 3 et 4 illustrent très schématiquement, respectivement en perspective et en demi-vue de dessus, le principe d'un mode de réalisation d'un dispositif conforme à l'invention;
la figure 5 est une vue en perspective du dispositif de guidage selon un deuxième mode de réalisation de l'invention;
la figure 6 est une coupe verticale suivant VI-VI de la figure 5;
la figure 7 est une coupe verticale de la figure 5 suivant le plan VII-VII perpendiculaire au plan VI-VI;
la figure 8 est une vue en perspective d'une partie du dispositif selon un mode de réalisation de l'invention;
la figure 9 est une vue en perspective d'une articulation du dispositif de la figure 8 selon un mode de réalisation de l'invention;
la figure 10 est une vue en perspective d'un premier mode de réalisation particulier du dispositif selon l'invention;
la figure 11 est une vue en perspective d'un deuxième mode de réalisation particulier du dispositif selon l'invention;
la figure 12 est une vue en perspective d'un troisième mode de réalisation particulier du dispositif selon l'invention; et
la figure 13 est une vue schématique en perspective d'un autre mode de mise en oeuvre de l'inven- . tion.

Sur les figures 3 à 7, on a représenté schématiquement un tube de tricot 10 d'axe vertical 11 depuis sa sortie des aiguilles d'un métier à tricoter circulaire jusqu'à son passage à plat entre des rouleaux d'appel 13. Lesdits aiguilles sont réparties sur une fonture circulaire qui est représentée schématiquement par une circonférence 12 sur les figures 3 à 7. La fonture 12 admet pour axe, l'axe 11. Le tube aplati, tiré par les rouleaux 13, est ensuite enroulé sur un support récepteur (non représenté). Le cercle 14, de diamètre «d» et de périmètre p=πd, matérialise le niveau où le tricot atteint un état d'équilibre après rétraction en sortie du métier. La diminution du diamètre du tube 10 entre les cercles 12 et 14 peut atteindre 30% de la valeur du diamètre «D» du cercle 12. Ce périmètre p est désigné ci-dessous par «périmètre d'équilibre» ou «périmètre de repos».

Des éléments d'écartement 15 sont disposés symétriquement l'un de l'autre par rapport à l'axe 11 dans le plan de symétrie P défini par l'axe 11 et la ligne de pincement 13a des rouleaux d'appel 13, cette ligne 13a étant perpendiculaire à l'axe 11 et rencontrant celui-ci.

La distance séparant entre eux les éléments d'écartement 15 est égale à p/2, le tricot étant ainsi mis à plat avec un périmètre égal à celui qu'il présente dans son état d'équilibre.

Les éléments d'écartement 15 sont situés le plus près possible de la ligne de pincement 13a des rouleaux 13 pour amener le tricot entre ces rouleaux dans les meilleures conditions.

Conformément à l'invention, on guide le tube de tricot 10 sur un tronçon 10a de ce dernier délimité d'une part, par la ligne de pincement 13a des rouleaux d'appel 13 et, d'autre part, par un plan 16 transversal au tube 10 situé entre le niveau du cercle 14 et les rouleaux d'appel 13, en vue d'imposer aux colonnes de mailles (génératrices) du tube 10 sur ce tronçon 10a, des trajets de longueurs sensiblement égales sur tout le pourtout dudit tube 10.

A cet effet, on guide ce tronçon 10a pour qu'il présente la forme d'une surface développable suivant un rectangle dont deux côtés opposés coinci- dent avec des génératrices du tube 10, dont un troisième côté est constitué par la section du tube 10 par le plan 16 et dont le quatrième côté est constitué par la section du tube 10 aplatie entre les rouleaux 13.

Cette surface est la surface latérale d'un solide déterminé par six sommets A à F, dont quatre sommets A, B, C et D forment les quatre coins d'un cadre rectangulaire de périmètre égal à p, ce cadre étant situé dans le plan 16, ayant son centre 0 sur l'axe 11 et ayant deux côtés opposés AD et BC parallèles à la ligne de pincement 13a des rouleaux d'appel 13.

Les points E et F sont les extrémités du segment le long duquel le tricot est aplati entre les rouleaux 13. Ces points E et F coïncident sensiblement avec les éléments d'écartement 15.

Dans l'exemple représenté, le solide A à F est un polyèdre à six sommets.

Le guidage du tronçon 10a suivant le polyèdre à six sommets A à F permet d'assurer entre le plan 16 du cadre A, B, C, D et la ligne de pincement 13a entre les rouleaux 13, des parcours de longueurs égales aux colonnes de mailles guidées le long des faces non horizontales de ce polyèdre.

En effet, 1 désignant la longueur des côtés AB et CD, G et G' étant les projections des sommets A et D sur EF, et H et H' étant les projections des sommets E et F respectivement sur AB et CD, on remarque, sur la figure 3, que:
la distance AH est égale à 1/2 puisque H, pour des raisons de symétrie est le milieu de AB,
la distance GE est égale à G'F, soit à la moitié de la différence entre p/2 (distance EF) et GG'. Or, GG'=AD et, le périmètre de A, B, C, D étant p, GG'=AD=p/1. On a doncGE=1/2 (p/2-GG')=1/2.

Les triangles rectangles AEH et AEG ont leurs hypothénuses communes et deux côtés égaux (AH et GE). Ces triangles sont donc égaux.

Le même raisonnement vaut pour les triangles BEH, BEG, DFH', DFG', CFH' et CFG'.

Le développement des quatre faces non horizontales du polyèdre ABCDEF, développement réalisé en alignant les points ABCD, est donc un rectangle dont les grands côtés ont une longueur égale à p et les petits côtés, une longueur égale à EH.

La distance parcourue par chaque colonne de mailles entre le cadre ABCD et les rouleaux d'appel est donc bien constante.

En outre, les sections transversales du polyèdre ABCDEF, perpendiculairement à l'axe 11, sont des rectangles de périmètre constant et égal à p.

Les conditions de non-distorsion des rangées de mailles, et de non déformation en largeur sont ainsi bien respectées entre le plan 16 du cadre ABCD et les rouleaux 13.

Il est à noter que les conditions de même longueurs de trajets pour les colonnes de mailles et de périmètre constant pour la section transversale du tube de tricot, entre le plan 16 et les rouleaux d'appel 13, sont respectées simplement en conférant au cadre ABCD, la forme d'un rectangle de périmètre égal à p et dont deux côtés sont parallèles à l'arête de sommet. Toutefois, les Demandeurs ont constaté que le passage du tricot depuis le niveau du cercle 14, jusqu'au plan transversal 16, s'effectue dans de meilleures conditions lorsque le rectangle est un carré.

En outre, il est souhaitable de ne pas imposer au tube de tricot 10, un passage trop rapide de la forme circulaire (cercle 14) à la forme rectangulaire (cadre ABCD), puis de cette dernière à la forme aplatie (rouleau 13). C'est pourquoi, de préférence, le cadre ABCD est disposé sensiblement à mi- chemin entre le plan du cercle 14 et la ligne de pincement 13a entre les rouleaux d'appel 13.

Le guidage selon l'invention, du tronçon 10a est réalisé, selon les figures 3 à 7, au moyen d'un organe de guidage dit intérieur 100, disposé à poste fixe à l'intérieur du tube 10 sur le parcours de ce dernier entre le plan 16 et les rouleaux d'appel 13.

Selon la figure 3, cet organe de guidage comprend quatre éléments en forme d'équerre 17 matérialisant chacun un sommet A, B, C, D, et les deux éléments d'écartement 15 matérialisant chacun un sommet E, F. Les éléments 15 et 17 sont maintenus rigidement les uns par rapport aux autres par des moyens non représentés sur la figure 3, de manière à pouvoir supporter les contraintes qui leurs sont appliquées par le tube 10 en déplacement suivant son axe 11.

Ces éléments 15 et 17 forment ainsi, un ensemble mécanique unitaire qui est fixé à un châssis fixe par des moyens non représentés sur les dessins.

L'organe de guidage intérieur 100 n'est suffisant pour guider le tronçon 10a suivant les faces non horizontales du solide A à F, que si la distance entre le cercle de fonture 12 et la ligne de pincement 13a n'est par trop petite.

En général pour obtenir un guidage parfait dudit tronçon 10a, on doit utiliser un organe de guidage additionnel placé à l'extérieur du tube comme cela sera décrit ci-dessous en référence aux figures 5 à 7.

Selon le mode de réalisation représenté aux figure 5 à 7, l'organe de guidage intérieur 100 comporte deux barres rectilignes rigides 170 horizontales matérialisant chacune un côté AD et BC respectif du cadre ABCD; les deux autres côtés AB et CD du cadre ABCD sont matérialisés chacun par un rouleau rectiligne 18 monté fou sur un axe horizontal 19 perpendiculaire aux barres 170.

Les lignes de contact des éléments 170 et 18 avec le tube 10 constituent un cadre rectangulaire 20 dont les sommets sont les points A, B, C et D.

Le niveau des axes 19 peut être légèrement supérieur à celui des barres 170.

Les barres 170 sont maintenues en position fixe par rapport à la fonture 12 et aux axes des rouleaux 13 par des moyens de fixation non représentés.

Les axes 19 des rouleaux 18 sont reliés entre eux, à leurs deux extrémités, par des tiges rigides 21, les éléments 18, 19 et 21 formant un cadre entourant le tube de tricot 10. Ce cadre 18, 19, 21 peut être soit libre, les rouleaux 18 reposant librement sur la paroi du tube 10, soit maintenu en position fixe par rapport à la fonture 12 et aux axes des rouleaux 13, par des moyens de fixation non représentés.

Ainsi le dispositif 100, 17, 18, 19, 21 a pour fonction de guider de tous côtés le tube 10 de manière qu'il présente, dans le plan horizontal 16 matérialisé par les barres 170, une section transversale 20 fixe en dimensions et en position par rapport à la fonture 12 et aux axes des rouleaux d'appel 13, cette section 20 ayant sensiblement la forme d'un rectangle dont deux côtés opposés AD et BC sont sensiblement parallèles à la ligne de pincement 13a des rouleaux d'appel 13, dont le centre 0 est sur l'axe 11, et dont le périmètre est égal à p.

Dans les exemples représentés, les éléments 15 sont chacun constitués par le point de jonction des extrémités inférieures de tiges rectilignes rigides 22, ces tiges 22 formant les quatre arêtes latérales obliques du solide A, B, C, D, E, F.

Une barre horizontale 23 coudée vers le bas aux deux extrémités, relie entre eux les points de jonction 15 entre deux tiges obliques 22 adjacentes.

Ainsi, le solide - ou polyèdre - A, B, C, D, E, F, matérialisé par les éléments 15, 170 et 18 offre, entre le plan du cadre 20 et la ligne de pincement 13a entre les rouleaux 13, des parcours de longueurs égales aux colonnes de mailles guidées le long des quatre faces non horizontales de ce polyèdre.

En outre, les sections transversales du polyèdre A, B, C, D, E, F, perpendiculairement à l'axe 11, sont des rectangles de périmètre constant et égal à p^{.}

Les conditions de non-distorsion des rangées de mailles, et de non-déformation en largeur sont ainsi bien respectées entre le plan du cadre 20 et les rouleaux 13.

Comme illustré par les figures 3 à 7, le tube de tricot 10 épouse, entre le plan du cadre 20 et les rouleaux 13, la forme du polyèdre A, B, C, D, E, F dont les sommets sont matérialisés par les éléments 15, 17 et 18 et aucune distorsion des rangées de mailles n'est visible. On note que la présence du dispositif 100, 18, 19, 21 provoque un allongement du trajet de toutes les colonnes de mailles.

Il est avantageux de réaliser le dispositif conforme à l'invention de manière à permettre son réglage pour l'adapter à différentes valeurs de p. Le cadre de guidage 20 est à cet effet, transformable par homothétie par rapport à son centre 0. Dans l'exemple illustré, ceci peut être réalisé en utilisant des tiges 170, 21, 22 et 23 télescopiques. Tandis que l'on fait varier la longueur d'un des côtés du carré 20 d'une quantité donné, il est nécessaire de faire varier la distance entre les éléments d'écartement 15 du double de cette quantité.

A cet effet, les tiges 22 sont articulées, à leurs deux extrémités aux éléments, respectivement 170 et 23.

Par exemple, comme le montrent les figures 8 et 9, les tiges horizontales supérieures 170 et obliques 22 sont reliées les unes aux autres par des liaisons élastiques en caoutchouc 24, lesquelles autorisent des déformations dans tous les sens. A la partie inférieure du dispositif se trouvent des articulations 25 permettant chacune, à la fois la variation de la longueur de la tige 23 et la variation des angles formés par les tiges 22 adjacentes.

L'articulation 25 (figure 9) se compose d'une noix 26 où viennent s'articuler les tiges 22 autour de l'axe 27 tandis que la tige coudée 23 vient s'articuler autour de l'axe 28.

La partie inférieure de cette articulation 25 est arrondie en 25a, comme le montre la figure 9 en forme d'une calotte sphérique et conserve cette forme quel que soit le réglage du dispositif.

La figure 10 montre un mode de réalisation du dispositif 170, 22, 23 sans aucun point de réglage où toutes les tiges sont assemblées entre elles en des points fixes, par exemple par soudure.

Une telle réalisation, dont la simplicité mécanique est évidente, pourrait convenir à l'équipement de métiers sur lesquels on produit des pièces de tricot dont les largeurs sont constantes. Les dimensions de l'appareil sont, dans ce cas, adaptées une fois pour toutes à ce type de tricot.

La figure 11 schématise un dispositif dont la partie supérieure est réglable au moyen d'un dispositif bielle manivelle. Lorsque par l'intermédiaire d'une manivelle commandant un système de roue et vis sans fin par exemple, on fait tourner le plateau supérieur 29 en forme de disque circulaire, les bielles 30 provoquent un agrandissement ou une réduction homothétique du rectangle supérieur déterminé par les tiges télescopiques 170. La partie inférieure du dispositif est réglable en largeur au moyen de pièces coulissantes 230 par exemple, et peut être bloquée en position.

La compatibilité du réglage de la partie haute et basse est rendue aisée par l'inscription de repères non représentés.

La figure 12 représente une réalisation ne comportant qu'un point de réglage central qui permet de faire tourner à la'fois, ui1Óu'plusieûrs .pignons supérieurs 31 entraînant des crémaillères 32 commandant l'agrandissement ou la réduction du rectangle supérieur et un ou plusieurs pignons inférieurs 33 entraînant des crémaillères 34, permettant d'élargir ou de réduire la longueur «a» de l'arête basse du dispositif. Le diamètre des pignons 31 et 33 est calculé de telle sorte que les variations simultanées des dimensions du rectangle supérieur et de la largeur «a» inférieure soient compatibles et respectent les conditions de bon fonctionnement du dispositif.

Les pignons 31 et 33 sont clavetés chacun à une extrémité d'un arbre vertical commun 35 sur lequel est également claveté, entre lesdits pignons 31 et 33, un troisième pignon 36 engrenant à angle droit avec un quatrième pignon 37 portant en son centre, un carré de manoeuvre 38.

Le dispositif représenté sur la figure 11 fonctionne de la manière suivante: La rotation du plateau 29 autour de son axe, éloigne ou rapproche les unes des autres, les extrémités 17 des tiges télescopiques 170 grâce aux bielles 30 qui sont chacune articulées, d'une part, sur le plateau 29 et, d'autre part, sur un extrémité 17 respective. Par ailleurs, chaque extrémité 17 est guidée pour se déplacer sur une droite fixe, au moyen de tiges télescopiques 17a disposées suivant les diagonales du rectangle supérieur, chaque tige 17a étant fixée, d'une part, à une extrémité 17 et, d'autre part, sur un châssis fixe 110.

Les pièces - ou tiges - coulissantes 230 remplaçant la tige 23 de la figure 10, coulissent longitudinalement dans des glissières parallèles entre elles, non représentées, prévus dans le châssis 110.

Le dispositif représenté sur la figure 12 fonctionne de la manière suivante: Par une rotation du pignon 37 au moyen du carré de manoeuvre 38 on fait varier simultanément, les dimensions du rectangle supérieur et la longueur «a».

Les crémaillères 32 jouent à la fois, le rôle de guidage des tiges télescopiques 17a et celui des bielles 30 de la figure 11.

Ces crémaillères sont chacune articulées, par une extrémité, sur une extrémité, 17 respective et elles sont guidées, par leur autre extrémité, dans une glissière - non représentée - d'un châssis fixe 111. Les crémaillères 34 sont guidées dans des glissières parallèles entre elles et légèrement espacées l'une de l'autre, du châssis 111.

Ainsi, les dispositifs de réglage 29, 30, 17a, 230, 110 ou 31 à 38, 111 permettent de régler la longueur des côtés de la face de base ABCD et celle «a» de l'arête de sommet EF sans déplacer le centre 0 de ladite face de base, ni le milieu de l'arête de sommet, le châssis 110 ou 111 étant fixe.

Bien entendu, diverses modifications et adjonctions pourront être apportées aux modes de réalisation décrits ci-avant d'un dispositif conforme à l'invention sans pour cela sortir du cadre de protection défini par les revendications annexées.

On notera, en particulier, que le dispositif conforme à l'invention convient non seulement pour les métiers circulaires classiques, auquel cas il est entraîné en rotation avec les rouleaux d'appel et le dispositif d'enroulement du tricot aplati, simultanément avec les fontures, mais aussi pour les métiers à cames tournantes et fontures fixes, auquel cas, les dispositifs de guidage, d'appel et d'enroulement du tricot sont fixes.

La figure 13 montre l'application de l'invention à une installation de détorsion d'un tube en tissu 101 issu d'un poste de traitement, par exemple d'un poste d'essorage ou avant foulardage dans une chaîne de teinture, de blanchiment, de mercerisage ou de finition.

Le tube 101 est entraîné suivant la flèche f par une paire de rouleaux d'appel 13, placée en aval de la source 39.

Grâce à l'interposition à poste fixe, d'un organe de guidage intérieur 100 à l'intérieur du tube 101 et entre les rouleaux 13 et la partie de tube 101a, on guide le tronçon de tube 101b situé entre la ligne de pincement 13a des rouleaux 13 et le tronçon 101a, suivant une surface développable suivant un rectangle, conformément au procédé selon l'invention, moyennant quoi, on permet une mise à plat du tube 101 sans faux plis et sans aucune des déformations mentionnées ci-dessus. L'organe 100 est conçu et agencé comme décrit ci-dessus en référence à la figure 3. A cet organe, on peut joindre un organe de guidage extérieur, identique au cadre 18, 19 et 21 et monté à poste fixe sur le parcours du tube 101 comme décrit en référence aux figures 5 à 7, cet organe extérieur pouvant aussi servir à positionner et maintenir l'organe 100.

Selon une autre application non représentée de l'invention, on utilise deux organes de guidage intérieur identiques tels que 100 disposés, espacés l'un de l'autre sur le parcours d'un tube de tissu. Ces deux organes sont orientés en sens opposés l'un de l'autre.

Si l'on désire donner au tube entre ces organes une forme aplatie, on oriente l'arête de sommet de chaque organe vers l'autre organe.

Si, au contraire, on désire donner au tube une section droite annulaire entre les organes, ce sont les faces de base des organes qui sont tournées l'une vers l'autre.

Ainsi, l'utilisation de deux organes de guidage selon l'invention de la manière décrite ci-dessus permet soit d'«ouvrir» un tube seulement sur un tronçon de son parcours, ce tube étant, ailleurs, aplati, soit d'aplatir un tube sur un seul tronçon de son parcours, ce tube étant, «ouvert», c'est-à-dire de section annulaire.

## Revendications

1. Procédé de guidage d'un tube à paroi souple (10,101) et à axe rectiligne défilant, entre un premier plan qui est, dans le sens de défilement du tube, le dernier plan transversal où la section droite du tube est encore circulaire, et un deuxième plan transversal parallèle au premier, où la section du tube est aplatie et rectiligne, du type selon lequel on guide un tronçon de tube (10a, 101b) délimité, d'une part, par le deuxième plan et, d'autre part, par un troisième plan (16) parallèle aux deux autres, situé sur le parcours du tube entre ceux-ci, pour que ce tronçon (10a, 101b) présente la forme d'une surface formée par les faces latérales d'un solide (A à F) déterminé par une arête rectiligne, dite de sommet (EF), coïncidant sensiblement avec la section rectiligne aplatie du tube au niveau du deuxième plan et par une face de base (ABCD) située dans le troisième plan, et centrée sur l'axe du tube, les faces latérales du solide reliant l'arête de sommet au périmètre de la face de base, caractérisé en ce qu'on choisit pour longueurs du périmètre de la face de base une longueur (p) sensiblement égale au double de la longueur de l'arête de sommet, et en ce que l'on conforme les faces latérales dudit solide de manière à ce qu'elles forment ensemble une surface développable sensiblement suivant un rectangle dont deux côtés opposés coïncident avec des génératrices du tube, quand celui-ci est développé à plat moyennant quoi, sur toute la longueur axiale dudit tronçon, la section droite du tube conserve un périmètre constant et, sur tout le pourtour du tube, les trajets des génératrices de se tube, entre lesdits deuxième et troisième plans sont égaux.

2. Procédé de guidage selon la revendication 1, caractérisé en ce qu'on guide le tube en agissant principalement sur la face interne dudit tronçon de tube.

3. Procédé de guidage selon l'une des revendications 1 et 2, caractérisé en ce que le solide (A à F) est un polyèdre.

4. Procédé de guidage selon les revendications 1 à 3, caractérisé en ce que la face de base ABCD est un rectangle dont deux côtés opposés (AD et BC) sont parallèles à l'arête de sommet (EF).

5. Procédé de guidage selon l'une des revendications 1 à 4, caractérisé en ce que la face de base (ABCD) du solide est un carré dont deux côtés opposés sont parallèles à l'arête de sommet.

6. Procédé de guidage selon l'une des revendications 1 à 5, caractérisé en ce que le périmètre p de la face de base (ABCD) est sensiblement égal au périmètre d'équilibre de la section droite (14) du tube.

7. Dispositif pour la mise en oeuvre du procédé selon l'une des revendications 1 à 6 caractérisé en ce qu'il comprend un organe de guidage rigide (100) destiné à être placé à poste fixe à l'intérieur du tube entre les plans transversaux, en ce que cet organe a la forme générale d'un solide (A à F) déterminé par une arête de sommet (EF) prévue pour coïncider sensiblement avec la section rectiligne aplatie du tube au niveau du deuxième plan et par un face de base à quatre sommets (ABCD) prévue pour être située dans un troisième plan intermédiaire et parallèle aux deux premiers, et centrée sur l'axe du tube, les faces latérales du solide reliant à cette arête le périmètre de la face de base, en ce que le périmètre de la face de base est de longueur (p) sensiblement égale au double 'de la longueur de l'arête de sommet, et en se que les faces latérales du solide sont conformées de manière à former ensemble une surface développable sensiblement suivant un rectangle dont ,- deuxrCôtés ,opposescoïncideÍ1t avec des génératrices du tube quand celui-ci est développé à plat ledit organe de guidage présentant, à cet effet, au moins six éléments (15,17) dont quatre, dits premiers éléments (17) matérialisent les quatre sommets de la face de base (ABCD) dudit solide (A à F) et dont les deux autres éléments, dits deuxièmes éléments (15) matérialisent les deux extrémités de l'arête de sommet (EF), chaque premier élément (17) de l'organe de guidage étant relié rigidement par un élément de structure propre non convexe (22), au deuxième élément (15) le plus proche, cet élément de structure (22) matérialisant une arête dudit solide.

8. Dispositif selon la revendication 7, caractérisé en ce que les premiers éléments (17) délimitant chaque côté (AD,BC) parallèle à l'arête de sommet (EF), de la face de base (ABCD) sont reliés deux à deux par un élément de structure propre (170) matérialisant un côté parallèle à l'arête de sommet (EF) de la face de base (ABCD).

9. Dispositif selon la revendication 8, caractérisé en ce que ledit élément de structure est une tige rectiligne rigide (170).

10. Dispositif selon l'une des revendications 7 à 9, caractérisé en ce qu'il comporte des moyens de réglage (29, 30 ou 31 à 38) pour régler la longueur des côtés de la face de base (ABCD) et celle «a» de l'arête de sommet (EF).

11. Dispositif selon la revendication 10, caractérisé en ce que les moyens de réglage sont des moyens pour régler simultanément la position de chaque premier élément (17) de l'organe de guidage (100) de manière à régler la longueur des côtés de la face de base sans déplacer le centre (0) de cette face,- et/ou pour régler la position de chaque deuxième élément (15) de manière à régler la longueur «a» de l'arête de sommet (EF) sans déplacer le milieu de cette arête.

12. Dispositif selon l'une des revendications 7 à 11, caractérisé en ce qu'il comprend en outre, deux élémetns rigides sensiblement rectilignes (18), dits de guidage extérieur, placés à l'extérieur du tube (10) et matérialisant les deux côtés AB et CD orthogonaux à l'arête de sommet, de la face de base.

13. Dispositif selon la revendication 12, caractérisé en ce que les éléments de guidage extérieur sont constitués chacun par un rouleau (18) monté fou sur un axe (19).

14. Dispositif selon la revendication 13, caractérisé en ce que les axes de ces rouleaux sont reliés entre eux, à chaque extrémité, par un élément de structure respectif (21).

15 Dispositif selon l'une des revendications 7, 8 et 14, caractérisé en ce que les éléments de structure (22, 170 ou 21) mentionnés dans l'une de ces revendications sont chacun constitués sous la forme d'une tige rectiligne télescopique.

16. Application du procédé selon l'une des revendications 1 à 6, ou du dispositif selon l'une des revendications 7 à 15 au guidage d'un tube de tricot (10) produit dans un métier à tricoter circulaire comprenant une fonture circulaire et un dispositif d'évacuation comportant une paire de rouleaux d'appel (13), ce dispositif d'évacuation étant situé en aval de ladite fonture sur le parcours dudit tube de tricot et définissant une ligne d'entrée (13a) du tube de tricot aplati, ligne qui est coplanaire et perpendiculaire à l'axe (11) de la fonture, caractérisé en ce que l'on fait coïncider l'arête de sommet (EF) sensiblement avec la ligne d'entrée (13a) du dispositif d'évacuation (13) en ce qu'on centre la face de base (ABCD) sur l'axe de la fonture (12) et en ce qu'on place ladite face entre la fonture et le dispositif d'évacuation.

## Patentansprüche

1. Verfahren zur Führung eines Schlauches mit elastischer Wand (10,101) und geradliniger Achse, der zwischen einer ersten Ebene, die in Abzugsrichtung des Schlauches die letzte Querebene ist, wo der Querschnitt des Schlauches noch kreisförmig ist, und einer zweiten, zur ersten parallelen Querebene, wo der Querschnitt des Schlauches flachgedrückt und geradlinig ist, hindurchläuft, bei welchem Verfahren ein Schlauchteil (10a, 10b) geführt wird, der einerseits durch die zweite Ebene und andererseits durch eine dritte, zu den beiden anderen parallele und auf der Schlauchstrekke zwischen diesen befindliche Ebene (16) begrenzt ist, damit dieser Schlauchteil (10a, 101b) eine Oberflächengestalt aufweist, die durch die Seitenflächen eines Festkörpers (A bis F) gebildet ist, der durch eine im wesentlichen mit dem flachgedrückten geradlinigen Querschnitt des Schlauches in Höhe der zweiten Ebene zusammenfallende, geradlinige Scheitelkante (EF) und durch eine in der dritten Ebene befindliche und um die Schlauchachse zentrierte Basisfläche (ABCD) festgelegt ist, wobei die Seitenflächen des Festkörpers die Scheitelkante mit dem Umfang der Basisfläche verbinden, dadurch gekennzeichnet, dass als Länge für den Umfang der Basisfläche eine Länge (p) gewählt wird, die im wesentlichen gleich der doppelten Länge der Scheitelkante ist, und dass die Seitenflächen des Festkörpers derart ausgebildet sind, dass sie zusammen eine Fläche bilden, die im wesentlichen um ein Rechteck aufwickelbar ist, dessen beide gegenüberliegende Seiten mit den Erzeugenden des Schlauches zusammenfallen, wenn dieser flach aufgewickelt ist, mit der Massgabe, dass der Querschnitt des Schlauches über die gesamte axiale Länge dieses Schlauchteiles einen konstanten Umfang beibehält und der Verlauf der Erzeugenden dieses Schlauches über den gesamten Umkreis des Schlauches zwischen der zweiten und der dritten Ebene gleich sind.

2. Verfahren zur Führung nach Anspruch 1, dadurch gekennzeichnet, dass der Schlauch insbesondere durch Einwirkung auf die Innenfläche des Schlauchteils geführt wird.

3. Verfahren zur Führung nach einem der Ansprüche 1 und 2, dadurch gekennzeichnet, dass der Festkörper (A bis F) ein Polyeder ist.

4. Verfahren zur Führung nach den Ansprüchen 1 bis 3, dadurch gekennzeichnet, dass die Basisfläche (ABCD) ein Rechteck ist, dessen beide gegenüberliegende Seiten (AD und BC) zur Scheitelkante (EF) parallel sind.

5. Verfahren zur Führung nach einem der Ansprüche 1 bis 4, daurch gekennzeichnet, dass die Basisfläche (ABCD) des Festkörpers ein Quadrat ist, dessen gegenüberliegende Seiten parallel zur Scheitelkante sind.

6. Verfahren zur Führung nach einem der Ansprüche 1 bis 5, dadurch gekennzeichnet, dass der Umfang p der Basisfläche (ABCD) im wesentlichen gleich dem belastungslosen Umfang des Querschnitts (14) des Schlauches ist.

7. Vorrichtung zur Durchführung des Verfahrens nach einem der Ansprüche 1 bis 6, dadurch gekennzeichnet, dass sie ein starres Führungsorgan (100) unfasst, welches im Innneren des Schlauches zwischen den Querebenen fix aufzustellen ist, dass dieses Organ die allgemeine Form eines Festkörpers (A bis F) besitzt, der durch eine mit dem flachgedrückten geradlinigen Querschnitt des Schlauches in Höhe der zweiten Ebene im wesentlichen zusammenfallende Scheitelkante (EF), und durch ein in einer dritten, dazwischenliegenden und zu den beiden ersten parallelen Ebene befindliche und um die Schlauchachse zentrierte Basisfläche mit vier Eckpunkten (ABCD) festgelegt ist, wobei die Seitenflächen des Festkörpers den Umfang der Basisfläche mit dieser Kante verbinden, und dass der Durchmesser der Basisfläche eine Länge (p) aufweist, die im wesentlichen gleich der doppelten Länge der Scheitelkante ist, und dass die Seitenflächen des Festkörpers derart ausgelegt sind, dass sie zusammen eine Fläche bilden, die im wesentlichen um ein Rechteck aufwickelbar ist, dessen beide gegenüberliegende Seiten mit den Erzeugenden des Schlauches zusammenfallen, wenn dieser flach aufgewickelt ist, wobei das Führungsorgan zu diesem Zweck zumindest sechs Elemente (15, 17) aufweist, von denen vier erste Elemente (17) die vier Ecken der Basisfläche (ABCD) des Festkörpers (A bis F) und die beiden anderen, zweiten Elemente (15) die beiden Enden der Scheitelkante (EF) darstellen, wobei jedes erste Element (17) des Führungsorgans durch ein geeignetes, nicht konvexes Strukturelement (22) mit dem nächstliegenden zweiten Element (15) starr verbunden ist, wobei das Strukturelement (22) eine Kante des Festkörpers darstellt.

8. Vorrichtung nach Anspruch 7, dadurch gekennzeichnet, dass die ersten, jede zur Scheitelkante (EF) parallele Seite (AD, BC) gegrenzenden Elemente (17) der Basisfäche (ABCD) zwei und zwei durch ein eigentliches Strukturelement (170) verbunden sind, welches eine zur Scheitelkante (EF) der Basisfläche (ABCD) parallele Seite darstellt.

9. Vorrichtung nach Anspruch 8, dadurch gekennzeichnet, dass das Strukturelement eine geradlinige starre Stange (170) ist.

10. Vorrichtung nach einem der Ansprüche 7 bis 9, dadurch gekennzeichnet, dass sie Einstellmittel (29, 30 oder 31 bis 38) zur Verstellung der Länge der Seiten der Basisfläche (ABCD) und jener «a» der Scheitelkante (EF) umfasst.

11. Vorrichtung nach Anspruch 10, dadurch gekennzeichnet, dass die Einstellmittel Mittel zur gleichzeitigen Regulierung der Lage jedes ersten Elements (17) des Führungsorgans (100) sind, sodass die Längen der Seiten der Basisfläche ohne Verschiebung des Mittelpunktes (o) dieser Fläche reguliert werden und/oder Mittel zur Regulierung der Lage jedes zweiten Elements (15), sodass die Länge «a» der Scheitelkante (EF) ohne Verschiebung der Mitte dieser Kante reguliert wird.

12. Vorrichtung nach einem der Ansprüche 7 bis 11, dadurch gekennzeichnet, dass sie weiters zwei starre, im wesentlichen geradlinige äussere Führungselemente (18) umfasst, die ausserhalb des Schlauches (10) angeordnet sind und die beiden zur Scheitelkante orthogonalen Seiten AB und CD der Basisfläche darstellen.

13. Vorrichtung nach Anspruch 12, dadurch gekennzeichnet, dass die äusseren Führungselemente jeweils durch eine beweglich auf einer Achse (19) gelagerten Rolle (18) gebildet sind.

14. Vorrichtung nach Anspruch 13, dadurch gekennnzeichnet, dass die Achsen dieser Rollen an jedem Ende durch ein entsprechendes Strukturelement (21) miteinander verbunden sind.

15. Vorrichtung nach einem der Ansprüche 7, 8 und 14, dadurch gekennzeichnet, dass die in einem dieser Ansprüche genannten Strükturelemente (22, 170 oder 21) jeweils in Form einer geradlinigen Teleskopstange ausgebildet sind.

16. Anwendung des Verfahrens nach einem der Ansprüche 1 bis 6 bzw. der Vorrichtung nach einem der Ansprüche 7 bis 15 zur Führung eines Strick- bzw. Wirkwarenschlauchs (10), der in ei/ nem Rundstrick- bzw. Rundwirkstuhl mit einer Rundfontur und einer ein Paar Abzugswalzen (13) umfassenden Austragsvorrichtung erzeugt wird, welche Austragsvorrichtung auf der Strecke des Strick- bzw. Wirkwarenschlauchs nach der Fontur angeordnet ist und eine Eingangslinie (13a) für den flachgedrückten Strick- bzw. Wirkwarenschlauch festlegt, welche Linie mit der Achse (11) der Fontur in einer Ebene und senkrecht zu dieser angeordnet ist, dadurch gekennzeichnet, dass man die Scheitelkante (EF) im wesentlichen mit der Eingangslinie (13a) der Austragsvorrichtung (13) zusammenfallen lässt, die Basisfläche (ABCD) um die Achse der Fontur (12) zentriert und die Fläche zwischen der Fontur und der Austragsvorrichtung vorsieht.

## Claims

1. Method for guiding a tube, having a flexible wall (10,101) and a rectilinear axis, running between a first plane which is, in the advancing direction of the tube, the last transverse plane where the tube cross-section is still circular, and a second transverse plane, parallel to the first, where the tube cross-section is flattened and rectilinear, of the type wherein a portion of tube (10a; 101b) defined, on the one hand, by the second plane, and on the other hand, by a third plane (16) parallel to the other two, situated on the path followed by the tube therebetween, so that said tube portion (10a, 101b) has the shape of a surface formed by the side faces of a solid (A to F) defined by a straight ed'gè:'calfecfslYmmit edge (EF), substantially coinciding with the flattened rectilinear cross-section of the tube, at the level of the second plane and by a base face (ABCD) situated in the third plane, and centered on the axis of the tube, the side faces of the solid joining the summit edge to the perimeter of the base face, characterized in that a length (p), substantially equal to twice the length of the summit edge, is selected for the perimeter of the base face, and in that the side faces of said solid are so shaped as to form together a surface which can substantially be developed into a rectangle, two opposite sides of which coincide with generatrices of the tube when the latter is flat-developed, as a result of which, over all the axial length of said portion, the cross-section of the tube maintains a constant perimeter and, over all the circumference of the tube, the paths of the generatrices of this tube between the said second and third planes are equal.

2. Guiding method according to claim 1, characterized in that the tube is guided by acting primarily on the inner face of the said tube portion.

3. Guiding method according to claims 1 and 2, characterized in that the solid (A to F) is a polyhedron.

4. Guiding method according to claims 1 to 3, characterized in that the base face ABCD is a rectangle of which two opposite sides (AD and BC) are parallel to the summit edge (EF).

5. Guiding method according to one of claims 1 to 4, characterized in that the base face (ABCD) of the solid is a square of which two opposite sides are parallel to the summit edge.

6. Guiding method according to one of claims 1 to 5, characterized in that the perimeter p of the base face (ABCD) is substantially equal to the equilibrium perimeter of the cross-section (14) of the tube.

7. Device for carrying out the method according to one of claims 1 to 6, characterized in that in comprises rigid guiding means (100) designed to be placed at a fixed station inside the tube between the transverse planes, in that said means have the general shape of a solid (A to F) defined by a summit edge (EF) provided so as to coincide substantially with the flattened rectilinear cross-section of the tube at the level of the second plane and by a base face with four apices (ABCD) provided so as to be situated inside a third intermediate plane parallel to the first two, and centered on the axis of the tube, the side faces of the solid joining the perimeter of the base face to said edge, in that said perimeter of the base face has a length (p) substantially equal to twice the length of the summit edge, and in that the side faces of the solid are shaped so as to form together a surface which can be developed into a rectangle of which two opposite sides coincidence with generatrices of the tube when said tube is flat-developed, the said guiding means having to this effect, at least six elements (15, 17) of which four, called first elements (17) make up the four apices of the base face (ABCD) of said solid (A to F), the other two, called second elements (15), making up the two ends of the summit edge (EF), each first element (17) of the guiding member being rigidly connected by its own non-convex structure element (22), to the second element (15) which is closest, said structure element (22) making up one edge of said solid.

8. Device according to claim 7, characterized in that the first elements (17) defining each side (AB, BC) parallel to the summit edge (EF), of the base face (ABCD) are joined together in pairs by a suitable structure element (170) which makes up one parallel side of the summit edge (EF) of the base face (ABCD).

9. Device according to claim 8, characterized in that the said structure element is a rigid rectilinear bar (170).

10. Device according to one of claims 7 to 9, characterized in that it comprises adjusting means (29, 30 or 31 to 38) to adjust the length of the sides of the base face (ABCD) and that «a» of the summit edge (EF).

11. Device according to claim 10, characterized in that said adjusting means are means for simultaneously adjusting the position of each first element (17) of the guiding means (100) so as to adjust the length of the sides of the base face without moving the center (O) of said face, and/or to adjust the position of each second element (15) so as to adjust the length «a» of the summit edge (EF) without moving the middle of said edge.

12. Device according to one of claims 7 to 11, characterized in that it further comprises two substantially rectilinear rigid elements (18, called external guiding elements, placed outside the tube (10) and making up the two sides AB and CD of the base face which are orthogonal to the summit edge.

13. Device according to claim 13, characterized in that the external guiding elements are each constituted by a roller (18) mounted idle on an axle (19).

14. Device according to claim 13, characterized in that the axles of said rollers are interconnected, at each end, by a respective structure element (21).

15. Device according to one of claims 7, 8 and 14, characterized in that said structure elements (22, 170 or 21) mentioned in one of said claims are each constituted in the form of a telescopic rectilinear bar.

16. Application of the method according to one of claims 1 to 6, or of the device according to one of claims 7 to 15 to guiding a tube of knitted material (10) produced in a circular knitting machine comprising a circular guide or bed and an output device comprising a pair of drive rollers (13), said output device being situated downstream of the said bed on the path followed by the said tube of knitted material and defining a starting line (13a) of the flattened tube of knitted material,which line is co-planar and perpendicular to the axis (11) of the bed, characterized in that the summit edge (EF) is caused to coincide substantially with the starting line (13a) of the output device (13), in that the base face (ABCD) is centered on the axis of the bed (12) and in that said face is placed between the bed and the output device.
